# EUROPÄISCHE PATENTSCHRIFT

(11) **EP 0 526 829 B1**
(45) Veröffentlichungstag und Bekanntmachung des Hinweises auf die Patenterteilung: **13.03.1996**
(21) Anmeldenummer: 92112898.9
(22) Anmeldetag: 29.07.1992
(51) Int. Cl.: D06F 57/08

(54) **Zusammenlegbarer Wäscheständer mit Strickwarentrocknerauflage**
Folding stand for drying laundry with support for drying knitwear
Séchoir à linge pliant avec support pour le séchage des lainages

(30) Priorität: 07.08.1991 CH 2331/91
(43) Veröffentlichungstag der Anmeldung: 10.02.1993
(73) Patentinhaber: METALTEX SA, CH-6852 Genestrerio (CH)
(72) Erfinder: Morandi, Sergio, CH-6852 Genestrerio (CH)
(74) Vertreter: Gaggini, Carlo, Dipl.Ing.

(56) Entgegenhaltungen:
- DE-U- 7 632 570
- FR-A- 1 066 138
- FR-A- 1 503 796
- FR-A- 2 033 519
- GB-A- 16 635
- US-A- 3 292 561

## Beschreibung

Die vorliegende Erfindung betrifft einen zusammenlegbaren Wäscheständer mit Auflage für das Strickwarentrocknen, wie dies im Prolog des Anspruches 1 spezifiziert wird.

Die zusammenlegbaren Wäscheständer sind bekannt. Sie bestehen aus einem System von Aufhängegittern, auf welchen die zu trocknenden Textilwaren (Wäsche, Hemden usw.) aufgehängt werden. Die Aufhängegitter sind durch Gelenke an ein Metallgehäuse fixiert, das in der Regel rohrförmig, zusammenlegbar ist, damit beim Zusammenfalten des tragenden Gehäuses auch die Gitter in Ruheposition gekippt werden.

Ein Ständer eines besonders vorteilhaften Types wird im Patentgesuch des Hinterlegers, das in der Schweiz am 18.10.1990 unter Nummer CH 3346/90.3 eingereicht wurde, beschrieben.

Der im obigen Patentgesuch beschriebene Ständer besitzt alle idealen Charakteristiken, um in der vorliegenden Erfindung angewandt zu werden, weshalb diese Konstruktion hier als Basis für die Erfindungsbeschreibung dient.

Wir möchten jedoch vorab genau angeben, dass die vorliegende Erfindung nicht an den Konstruktionstyp des Ständers, wie er im erwähnten Patentgesuch beschrieben wird, limitiert ist, sondern für alle Ständertypen angewandt werden, wo zwei Gitter bei offenem Stand von einem Zentralpunkt ausgehend zwei schiefe Flügel nach oben und so ein sehr offenes V bilden. Die besondere Form der Gelenke der zwei Flügel und des zusammenlegbaren Rahmens, was im erwähnten Patentgesuch ein Vorzugsbeispiel darstellt, ist in sich jedoch nicht der Gegenstand der Erfindung.

Der Ständer des Patentgesuches CH 3346/90.3 des Hinterlegers hat nach Nachteil, keine Auflage für das Strickwarentrocknen zu besitzen.

Mit dem Ausdruck "Strickwarentrocknerauflage" versteht man eine Fläche, die aus einem flexiblen und gelöcherten Material besteht, womöglich Textilgewebe, auf welchem in horizontaler, gespannter Position jene Textilwaren zum Trocknen ausgebreitet werden, die nicht in hängender Position trocknen dürfen. Besonders Strickwaren dürfen nicht in hängender Position getrocknet werden, da sie sich sonst unannehmbar verziehen. Aus diesem Grund wird dieser Textiltyp, sowie allgemein alle jene, die sich unter Zugkrafteinfluss verziehen, in liegender Position getrocknet, dh. gestützt durch eine Auflagefläche.

Aus der Praxis sind zusammenlegbare Wäscheständer mit Strickwarentrocknerauflage bekannt, die dadurch charakterisiert sind, dass die Auflage bei offener, dh. Arbeitsposition des Ständers unter den Aufhängegitter angebracht ist. Diese spezifische Anordnung der Auflage für das Strickwarentrocknens hat einige wesentliche Nachteile, wie :
a) da die Strickwarentrocknerauflage zwischen den Stützbeinen des Ständers gespannt ist, ergibt sich in der Regel eine viel kleinere Dimension gegenüber der ganzen Fläche der höher liegenden Aufhängegitter. Das bedeutet, dass die zur Verfügung stehende Fläche zum Trocknen der Wäsche eher klein ist.
b) die Anordnung der Strickwarentrocknerauflage unter den Wäscheaufhängegitter schränkt die Anwendungsmöglichkeit der Aufhängegitter selbst bedeutend ein. In der Tat dürfen die an den kleinen Stangen der Aufhängegitter aufgehängte Textilwaren aus offentsichtlichen Gründen in der Partie, wo sie über der Strickwarentrocknerauflage liegen, nicht mit dieser in Berührung kommen. Das bedeutet, dass die mittlere Partie der Aufhängegitter nur für "kurze" Textilwaren, dh. mit beschränkten Grössen, gebraucht werden kann.
c) Es ist bekannt, dass die vertikal aufgehängte Wäsche beim Trocknen tröpfelt: wenn darunter eine Strickwarentrocknerauflage vorliegt, fällt das Abtropfwasser demnach direkt auf die Strickwaren, die auf der unteren Strickwarentrocknerauflage ausgebreitet sind, was ohne Zweifel unerwünschlich ist.

Der Zweck der vorliegenden Erfindung ist also die obenaufgeführten Nachteile der bekannten zusammenlegbaren Wäscheständer mit Strickwarentrocknerauflage zu vermeiden und im besonderen einen zusammenlegbaren Wäscheständer mit grosser Auflagefläche für das Strickenwarentrocknen vorzuschlagen, welche so angebracht ist, dass der Gebrauch der Aufhängegitter nicht gehindert ist.

Dieses Ziel wird mittels einem zusammenlegbaren Wäscheständer, wie er im Patentgesuch CH 3346/90.3 vom Hinterleger beschrieben und beansprucht wird erzielt und ist durch die im Anspruch 1 aufgeführte Spezifikation charakterisiert.

Die Erfindung wird nun mit Hilfe einiger illustrierten Ausführungsbeispiele beschrieben. Die Darstellungen zeigen:
- Fig. 1: Eine perspektivische Ansicht eines Ständers mit den gleichen Charakteristiken wie jene des Patentgesuches CH 3346/90.3 des Hinterlegers und bei welchem die vorliegende Erfindung als Verbesserung angewandt wurde;
- Fig. 2: Eine Ansicht des Wäscheständers nach Erfindung im Aufriss, vereinfacht in der Darstellung um einige Konstruktionsdetails besser zu zeigen;
- Fig. 3a: Eine Strickwarentrocknerauflage in ausgebreiteter aber nicht an den Wäscheständer angehakte Position, welche eine bevorzugte Variante der Kanten mit Schnellfixierungselementen zeigt;
- Fig. 3b: Eine Seite der Strickwarentrocknerauflage der Fig.3a, nachdem diese and das Ende einer der Aufhängegitter fixiert worden ist.

In der Fig. 1 wird der im Detail beschriebene Ständer des vorhergehenden Patentgesuches CH Nr. 3346/90.3 dargestellt. Für die Konstruktions- und Funktionsdetails desselben beziehen wir uns also auf die in diesem Dokument enthaltene Beschreibung und beschränken uns hier auf die Beschreibung der notwendigen Elemente, aus denen sich dieser Ständer zusammensetzt.

Er weist also 2 Beine 1 und 2 auf, die an ihren obener Enden in den Punkten 12, bzw. 13 gelenkartig verbunden sind. Diese Beine formen bei geöffneter Arbeitsstellung des Ständers einen "Zirkel", der fest auf dem Boden steht. Ferner sind zwei Aufhängegitter 3,4 vorhanden, die kippbar mit den Stützbeinen 1 und 2 mittels Gelenke, die in obgenannter Abschrift beschrieben sind, fixiert sind . Sie bestehen je aus einem V-förmigen Rahmen und sind in mehreren Punkten durch Leisten 5 miteinander verbunden , woran die Wäsche zum Trocknen aufgehängt wird.

Die Form der Gelenke in Fig. 1 entspricht derjenigen beschrieben im Patentgesuch CH 3346/90.3, bestehend aus den Haken 6' ,6'', bzw. 7', 7'', die sich in eine Sperre 9, bzw. 8 einhaken und welche fest an die Beine 2,1 fixiert ist. Diese Form ist jedoch für den Zweck der vorliegenden Erfindung nicht wichtig, für die es reicht dass bei offener Stellung des Ständers die Aufhängegitter 3,4 ein V mit einem sehr grossen Zentralwinkel, jedoch weniger als 180 Grad bilden.

Aus einem Grund, der später erklärt wird, bevorzugt man ausserdem, dass die Gelenke, die die Beine 1,2 unter sich und mit den Aufhängegitter 3,4 verbinden wie in Fig. 1 gezeigt, mit einem oder mehreren Sperranschlägen verbunden sind, damit der Ständer bei offener Stellung "autostabil" ist, dh. er kann nur bis zu einer gewissen Grenze und nicht darüber geöffnet werden. Jedoch ist auch diese Charakteristik, die im Ausführungsbeispiel Fig. 2 gezeigt und im Patentgesuch CH 3346/90.3 beschrieben ist, nicht wesentlich für die vorliegende Erfindung, welche in einer nicht bevorzugten Ausführung auf diese Autostabilität des Ständers verzichten kann und diese Aufgabe der Stabilität dem Erfindungselement anvertraut, welches wir nun beschreiben werden.

Nach der Erfindung sind an den äusseren Enden 11, 12 der Aufhängegitter 3,4 die Enden einer Strickwarentrocknerauflage 12 fixiert, welcher bei offener Position des Ständers zwischen den Enden 10, 11 gespannt wird.

Die Strickwarentrocknerauflage 12 besteht aus einem Textiltuch oder auf jeden Fall aus einem flexiblen Band, das luftdurchlässig ist, zB. gelöchert, damit die Luft besser durch die Textilwaren (Strickwaren, Pullover usw.), die zum Trocknen aufgelegt werden, zirkulieren kann.

Bei dieser Beschreibung wird darauf hingewiesen, dass das Konzept "gespannte Auflage" nicht unbedingt bedeutet, dass sie immer einer Zugkraft unterworfen ist.

Mit der Lösung des "autostabilen" Ständers wie es in Fig. 1 gezeigt wird und wo die Struktur des Ständers mit Sperren versehen ist, die eine Spreizung der Beine 1,2 nur bis zu einem max. Winkel erlauben, ist die Auflage 12 an seinen Enden an die Enden 10,11 der Aufhängegitter 3,4 nur angehakt oder eingehängt: es besteht demnach auch bei ganz offener Stellung des Ständers keine Zugkraft. Es ergibt sich somit bei nicht beladenem Stand, dh. wenn auf dem Ständer keine Textilwaren zum Trocknen liegen, eine leichte Lockerung. Nur nachdem sie geladen wird, streckt sich die Auflage zum Strickwarentrocknen und bildet natürlicherweise eine kleine Durchbiegung (nicht gezeigt)im mittleren Teil und es wird darauf geachtet, dass auch in dieser "autostabilen" Lösung die Durchbiegung des Strickwarentrocknerrahmens 12 einen gewissen Maximalwert nicht überschreitet und im besonderen, dass die Auflage nicht in Kontakt mit den Aufhängegitter, die ein sehr offenes V bilden, kommt.

Wenn dagegen nach einer anderen möglichen , wenn auch nicht von der Erfindung bevorzugten Lösung die Struktur des Ständers, dh. die Beine und Gitter nicht mit einer Sperre, die den Oeffnungsgrad der Beine limitieren, versehen sind (diese Lösung wird nicht dargestellt da sie als weniger ideal betrachtet wird), kann die Strickwarentrocknerauflage 12 selbst als Sperre für die Oeffnungsbeschränkung des Ständers dienen. In diesem Fall ist die Auflage 12 immer einem Zug unterworfen, biegt sich aber auch leicht in der Mitte wenn Textilwaren zum Trocknen aufgelegt werden.

Diese Lösung ohne zwangsläufigen Sperranschlag am Ständerrahmen, wo also die Stabilisierung des offenen Ständers der Auflage anvertraut ist, wird nicht bevorzugt, da der Gebrauch der Auflage zum Strickwarentrocknen obligatorisch ist, auf wenn keine Textilwaren getrocknet werden müssen. Eine viel bessere Lösung ist ein "autostabiler" Ständer, dem bei Bedarf die Strickwarentrocknerauflage 12 aufgesetzt wird, der aber auch ohne die Auflage gebraucht werden kann, wenn letztere nicht benötigt wird.

Bei dieser Lösung ist es sehr wichtig ein rasches Fixiersystem der Auflage 12 an den Gitterenden 10, 11 vorzusehen, damit der Ständer prompt mit der Strickwarentrocknerauflage 12 ausgerüstet oder, wenn nicht mehr benötigt, davon befreit werden kann.

Die Fig. 3a bis 3b, die schematische Darstellungen von einigen Details der erfinderischen Ständers sind, befassen sich eben mit dem Befestigungsproblem der Strickwarentrocknerauflage 12 an die Aufhängegitter 3,4 und zeigen insbesondere eine bevorzugte Lösung für die Befestigung.

In Fig. 2 sieht man den Ständer der Fig. 1 im Aufriss. Es wurde willentlich auf die Darstellung der Gelenkdetails der Strukturelemente des Ständers verzichtet, da diese, wie schon vorgehend erwähnt, zum Erfindungszweck nicht wichtig sind. Die Fig. 2 zeigt lediglich, dass die Auflage 12 an den Enden 10, 11 der Gitter 3, 4 durch Umbiegung um diese Enden befestigt wird. Auf jeder Seite der Auflage 12 wird somit eine Schlinge 13, 14 nach Hakenart gebildet, die an den die Gitterenden bildenden Stangen 10, 11 angehakt wird.

Eine Art -nicht weiter dargestellt- diese Schleifen 13, 14 zu formen kann durch das Anbringen von Haken, zB. aus Metall, am Auflageende 12 geschehen. Eine bevorzugte Lösung zur Erzielung einer schnellen Befestigung der Auflage 12 an die Enden 10, 11 wird nachstehend beschrieben. Hier sei bemerkt, dass nach einer bevorzugten Form der Erfindung die engeren Seiten der Strickwarentrocknerauflage 12 Kanten mit Schnellverschlusselementen 13,14 aufweisen, mit welchen jede Seite der Auflage 12 mit dem entsprechenden Ende der Aufhängegitter 10, bzw. 11 verbunden wird. Die rasche Befestigung der Verschlusselemente 13, 14 erlaubt eine prompte Umwandlung des "autostabilen" Ständers von einem Ständer für gemischten Gebrauch, nämlich für das Trocknen von Fabrikaten sei es aus Strick- oder Festgeweben, in einen Ständer für nur Festgewebe, die an den Stäbchen der Aufhängegitter, und umgekehrt, aufgehängt werden.

In der Fig. 2 sieht man ausserdem den offenen Ständer in Arbeitsposition. Im besonderen sieht man, dass dank der erfinderischen Platzierung der Trocknerauflage 12 der ganze unter den Aufhängegitter 3,4 bestehende Platz zum Aufhängen von Fabrikaten ( besonders Festgewebe), die in Hängeposition getrocknet werden können, ausgenützt werden kann. Dies war beim Ständer, der mit einer Strickwarentrocknerauflage unter den Gittern ausgerüstet war und in der Einführung zitiert, nicht der Fall. Zu bemerken ist ausserdem, dass die Anordnung der Strickwarentrocknerauflage oberhalb der Aufhängegitter die Gefahr, dass das Abtropfwasser auf die weiter unten disponierten Fabrikaten fällt, komplett beseitigt wird, oder wenigstens stark reduziert ist. Dies weil Strickwaren, die auf einer Strickwarentrocknerauflage ausgebreitet sind, weniger Tendenz zum Tröpfeln haben als jene, die an den Gitterstäbchen hängen und zwar aus offensichtlichen Gründen die mit der Natur der Produkte zusammenhängen, sodass es nicht der Fall ist, diese hier weiter zu erläutern.

In den Fig. 3a und 3b wird eine bevorzugte Form des Schnellverschlusses der Strickwarentrocknerauflage 12 dargestellt, und zwar in Fig. 3a in ausgebreiteter Stellung der Auflage 12 und in Fig. 3b in angehakter Stellung.

Wie man in Fig. 3a sieht, besitzt jedes Ende der Auflage auf der gleichen Seite (der obere im Beispiel der Fig. 3a) zwei Zonen 14', 15', bzw. 14'', 15'' mit einander durchdringenden Häkchen. Diese Zonen sind ca. 1cm breite Streifen, die sich über die ganze Seite der Auflage entlang erstrecken. Die Streifen 14' und 14'' sind am äussersten Rand der Auflage 12 angeordnet währenddem die Streifen 15' und 15'' der gegenüberliegenden Seite auf eine gewisse Distanz der diesbezüglichen Ränder der Auflage 12 angeordnet sind.

Diese Distanz zwischen den Streifen 14', 15', bzw. 14'', 15'' ist so vorgesehen, dass, wie man in Fig. 3a sieht, wo die Auflage 12 an die Gitterenden angehakt gezeigt wird, hier durch ein kreisförmiges Profil dargestellt wenn die Auflage 12 angehakt ist, dh. um das kreisförmige Profil umgewickelt wird, die beiden Häkchenstreifen aufeinander passen und sich gegenseitig einhaken sodass ein schnelles Befestigen der Auflage 12 gesichert wird. Die Streifen 14', 14'', 15', 15'' sind in der Praxis unter dem Namen Velcro Modelle bekannt und werden heute für die verschiedensten Schnellverschlüsse angewandt. In der Regel bestehen sie aus mehr oder weniger offenen Plastikhäkchen die sich ineinander durchdringend einhaken und eine sehr gute Reissfestigkeit gewähren. Diese Streifen sind dagegen leicht zu öffnen, indem sie einander gegenüber senkrecht weggezogen werden.

Es sei jedoch erwähnt, dass diese besondere Schnellverschlussform nur eine der vielen möglichen Lösungen ist. Eine weitere praktische Lösung, wenn auch weniger ideal als die oben beschriebene, ist jene der Anwendung von Druckknöpfen oder sogesagter Reissverschluss, die mit vollem Recht in den Bereich des Schutzanspruches von Anspruch 3 fällt.

Die Vorteile der vorliegenden Erfindung, ausser den bereits erwähnten, werden auch in der einfachen und praktischen Anwendung gesehen sowie in der Tatsache, dass dank dieser Erfindung der Ständer rasch umgewandelt und den jeweiligen Anforderungen des Trocknens angepasst werden kann und so die idealen Bedingungen zur Handhabung und zum Trocknen schafft.

## Patentansprüche

1. Zusammenlegbarer Wäscheständer mit zwei Stützbeinen (1,2) die an ihren oberen Enden gelenkartig verbunden sind und einen "Zirkel" formen und mit zwei Wäscheaufhängegitter (3,4), die kippbar durch ein Gelenk mit den Stützbeinen (1,2) verbunden sind und so bei offener Stellung des Ständers ein V mit einem grossen Zentralwinkel, jedoch weniger als 180 Grad, bilden,
dadurch gekennzeichnet, dass an den äusseren Enden (10, 11) der Wäscheaufhängergitter (3,4) die Enden einer Strickwarentrocknerauflage (12) fixiert sind, die bei offener Stellung des Ständers zwischen den erwähnten Enden (10,11) gespannt wird.

2. Wäscheständer nach Anspruch 1, dadurch gekennzeichnet, dass die Strickwarentrocknerauflage (12) aus einem Textiltuch besteht, dessen engere Seiten Kanten mit Schnellverschlusselementen (13,14) aufweisen, mit welchen jede Seite mit dem entsprechenden Ende (10,11) der Wäscheaufhängergitter (3,4) verbunden wird.

3. Wäscheständer nach Anspruch 2, dadurch gekennzeichnet, dass die Schnellverschlusselemente (13,14) vom Typ einander durchdringende Häkchen (14', 14'', 15', 15'') sind.

## Claims

1. Foldable laundry stand with two support legs (1, 2) which are hingedly connected at their upper ends and form a "pair of compasses" and with two grids (3, 4) for hanging up laundry which are pivotally connected with the support legs (1, 2) via a hinge and thereby form a V with a large central angle, which is however less than 180° when the stand is in the open position,
characterised in that the ends of a support (12) for drying knitwear are fixed at the outer ends (10, 11) of the grids for hanging up laundry, the support being tensioned between the said ends (10, 11) when the stand is in the open position.

2. Laundry stand in accordance with claim 1, characterised in that the support for drying knitwear (12) is made of a textile cloth, the narrow ends of which have edges with quick closure elements (13, 14) by which each end is connected to the corresponding end (10, 11) of the grids (3, 4) for hanging up laundry.

3. Laundry stand in accordance with claim 2, characterised in that the quick closure elements (13, 14) are of the type in which hooks (14', 14", 15', 15") penetrate one another.

## Revendications

1. Séchoir à linge pliant comportant deux pieds de soutien (1,2) dont les extrémités supérieures sont réunies par une articulation en compas, et deux grilles (3,4)pour suspendre le linge qui sont reliées par une articulation aux pieds de soutien (1,2) de manière à pouvoir se rabattre pour former, en position d'ouverture du séchoir, un V très ouvert mais de moins de 180°, caractérisé en ce qu'il comporte
une bande support (12) pour recevoir à plat des articles tricotés à faire sécher, les extrémités de cette bande étant fixées aux bords extrêmes (10,11) des grilles (3,4) prévues pour suspendre le linge, et cette bande se trouvant tendue entre les deux bords en question (10,11) en position d'ouverture du séchoir.

2. Séchoir à linge selon la revendication 1, caractérisé en ce que la bande support de séchage pour articles tricotés (12) est constituée par un morceau de tissu dont les petits côtés sont garnis d'attaches à manoeuvre rapide (13,14) permettant de fixer chacun de ces côtés au bord extrême correspondant (10,11) des grilles (3,4) de suspension du linge.

3. Séchoir à linge selon la revendication 2, caractérisé en ce que les attaches à manoeuvre rapide (13,14)sont constituées par de petits crochets adaptés à venir en prise l'un dans l'autre (14', 14", 15', 15").
